# EUROPÄISCHE PATENTSCHRIFT

(11) **EP 2 496 114 B1**
(45) Veröffentlichungstag und Bekanntmachung des Hinweises auf die Patenterteilung: **13.03.2013**
(21) Anmeldenummer: 11702800.1
(22) Anmeldetag: 03.01.2011
(51) Int. Cl.: A47B 57/40

(54) **STABILISATOR-SCHUH FÜR EIN REGAL ZUR LAGERUNG VON GEGENSTÄNDEN**
STABILIZER SHOE FOR A RACK FOR SUPPORTING OBJECTS
PATIN STABILISATEUR POUR RAYONNAGE DESTINÉ À STOCKER DES OBJETS

(43) Veröffentlichungstag der Anmeldung: 12.09.2012
(73) Patentinhaber: Scholz, Gottfried, 68480 Biederthal (FR)
(72) Erfinder: Scholz, Gottfried, 68480 Biederthal (FR)
(74) Vertreter: Aue, Hans-Peter
(86) Internationale Anmeldenummer: PCT/EP2011/050001
(87) Internationale Veröffentlichungsnummer: WO 2012/092955

(56) Entgegenhaltungen:
- DE-A1- 10 148 174
- DE-A1- 10 160 364
- DE-B- 1 178 564

## Beschreibung

Die Erfindung bezieht sich auf ein Regal zur Lagerung von Gegenständen, das an seinen Eckpunkten vertikale Längspfosten mit rasterartig ausgebildeten Ausnehmungen aufweist, in die eine mit Einhängehaken versehene Traverse eingehängt ist, die eine vorgespannte, aufwärts offene Aufnahmetasche besitzt, in welche ein oder mehrere Fachböden selbstklemmend gehaltert sind.

Es sind eine Vielzahl von Regalen bzw. Regalsystemen bekannt, deren Einzelteile, wie Längspfosten, Seitenleitern bzw. Traversen und Fachböden durch unterschiedliche Befestigungsarten miteinander verbunden sind. Solche Regale weisen in der Regel mehrere Längspfosten an den Regaleckpunkten auf, an denen in bestimmten vertikalen Abständen ein oder mehrere waagerechte Fachböden befestigt sind, auf denen Gegenstände und/oder Schüttgut gelagert wird.

Nachteilig bei solchen Regalen bzw. Regalsystemen ist, dass diese in Abhängigkeit von der Verbindungsart, etwa durch Schweißen oder Verkleben, nicht mehr zerlegt oder den Bedürfnissen des Benutzers angepasst werden können.

Dadurch weisen diese Regale bzw. Regalsysteme zwar eine hohe Stabilität auf, jedoch ist eine Variation der Größe und Anzahl der Fachböden im Regal bzw. Regalsystem stark begrenzt. Weiterhin sind diese Regale bzw. Regalsysteme auch auf Grund ihres durch die feste Verbindung benötigten Platzvolumens nur schwer transportierbar.

Darüber hinaus ist eine Vielzahl von Stecksystemen für Regale bekannt, bei denen die Regalteile, wie Fachböden, Längspfosten, Traversen usw. zum Beispiel durch Nut-Feder-Verbindungen verbunden werden. Bei manchen Systemen werden die Fachböden einfach auf Stege oder Stifte an den Traversen aufgelegt. Dies führt aber zu einer hohen Instabilität des Regalsystems. Verschraubte oder durch spezielle Verbindungselemente verbundene Regale bzw. Regalsysteme sind nur mit großem Aufwand montierbar oder demontierbar, so dass die damit befassten Personen Auf- bzw. Abbauprobleme haben. Des Weiteren sind oft kompliziert gestaltete Verbindungselemente zum Verbinden der Fachböden erforderlich, die fertigungstechnisch schwierig herzustellen sind.

Aus der DE 101 48 174 A1 und der DE 101 60 364 A1 ist ein Regalsystem bekannt, bestehend aus mindestens einem Regal, bei dem zwischen jeweils zwei stirnseitigen Längspfosten taschenartige Traversen zur Befestigung von Fachböden angebracht sind. Die Längspfosten weisen Ausnehmungen zur Aufnahme von vertikal und horizontal beabstandeten und abwärts gerichteten Paaren von Haken an den Traversen auf. Dabei ist eine abwärts gerichtete Stirnseitenlasche des Fachbodens festgepresst zwischen der Traverse und den diese tragenden Längspfosten des Regals gegen Anheben des Fachbodens verklemmbar.

Da ein solches Regal bzw. Regalsystem an sich ohne Schraubverbindungen und ohne Zuhilfenahme von Werkzeug auskommt, wird eine Stabilität nur dadurch erreicht, dass in der Regel an der Regalrückseite die hinteren Längspfosten durch mehrere sich kreuzende, diagonal verlaufende Streben miteinander verbunden sind. Diese Streben sind nicht nur materialintensiv und kostenaufwändig herzustellen und zu montieren, sondern sind auch optisch unattraktiv. Darüber hinaus werden verschiedenste Knotenbleche und -stücke verwendet, um die Stabilität eines Regals zu erhöhen.

Es ist Aufgabe der Erfindung, ein Regal der eingangs genannten Art zu schaffen, der es ermöglicht, auf andere Stabilisierungselemente, wie Kreuzstreben und dergleichen, zu verzichten und dennoch eine hohe Stabilität des Regals gewährleistet, ohne Schraubverbindungen und ähnliches sowie Werkzeuge verwenden zu müssen.

Erfindungsgemäß wird die Aufgabe dadurch gelöst, dass ein Stabilisator-Schuh als separates einteiliges Bauelement und im Wesentlichen L-förmig ausgebildet ist, wobei der eine Schenkel flach ausgebildet und zwischen dem Längspfosten und der Traverse eingesetzt ist, und der andere Schenkel an seinen sich gegenüberliegenden Längsseiten jeweils eine rechtwinklige Abkantung aufweist und somit ein U-Profil bildet, in das die Längsaußenseite eines Fachbodens eingeschoben und verklemmt ist.

Der erfindungsgemäße Stabilisator-Schuh ist besonders geeignet für ein Regal oder Regalsystem, bei dem mindestens eine Traverse verwendet wird, die z.B. Paare von Einhängehaken aufweist und die eine vorgespannte, aufwärts offene Aufnahmetasche besitzt, in welche ein oder mehrere Fachböden selbstklemmend gehaltert sind. Dabei werden die Fachböden mit der Stirnseite in den schmalen Spalt der Aufnahmetasche der Traverse eingedrückt. Darin können die Fachböden auch hin und her, d.h. bezogen auf die Regaltiefe vor und zurück, verschoben werden. Bei dem Regal bzw. Regalsystem können die Fachböden in der Tiefe des Regals auch aus mehreren schmalen Fachböden bestehen.

Der einteilige Stabilisator-Schuh ist ein separates Bauteil, wobei der flach ausgebildete Schenkel einfach mit der Traverse am Längspfosten durch den Anpressdruck verklemmt wird.

Gemäß einer weiteren Ausgestaltung des erfindungsgemäßen Stabilisator-Schuhs ist an dem flach ausgebildeten Schenkel mindestens ein Paar von rasterartig zu den Ausnehmungen des Längspfostens passende Löcher ausgeformt.

Die Einhängehaken der Traverse pressen den mit den entsprechenden Löchern versehenen Stabilisator-Schuh zwischen Längspfosten und Traverse ein, wobei der flach ausgebildete Schenkel mit dem mindestens einem Paar von rasterartig zu den Ausnehmungen des Längspfostens passenden Löchern an die Traverse angepasst ist. Dabei ragen die Einhängehaken der Traverse durch die dazu kongruenten Löcher des flach ausgebildeten Schenkels. Demgemäß ist der Schenkel mit dem mindestens einen Paar von rasterartig zu den Ausnehmungen des Längspfostens passend ausgeformten Löchern zwischen der Traverse und dem Längspfosten verklemmt, wobei die Einhängehaken der Traverse durch die Löcher des Schenkels ragen.

Der andere Schenkel bildet dann mit der U-profilförmigen Abkantung den Schuh für den zugeordneten Fachboden. Dabei dient die U-profilförmige Abkantung der Stabilisierung des Regals und auch des darin eingeschobenen Fachbodens. Der Stabilisator-Schuh kann je nach der erforderlichen Tragkraft der Fachböden im Regal größer, länger oder dicker ausgeführt werden.

Bei dem Stabilisator-Schuh wird der Fachboden in Richtung dessen jeweiligen Außenseite hin in die U-profilförmige Abkantung an dem einen Schenkel eingeschoben. Bevorzugt sind immer mindestens drei Fachböden dafür erforderlich. Jeweils ein äußerer Fachboden wird mit der Längsaußenseite in den Stabilisator-Schuh eingeschoben und dazwischen werden dann ein oder mehrere Fachböden von oben in die Aufnahmetasche der Traverse eingedrückt. Die Montage erfolgt ohne Schraubverbindungen und vollständig ohne Werkzeuge. Dennoch wird eine hohe Stabilität des Regals dadurch erreicht, dass die Längsaußenseite des Fachbodens zumindest teilweise über einen bestimmten Abschnitt in der U-profilförmigen Abkantung des einen Schenkels des Stabilisator-Schuhs gehaltert ist.

Gemäß einer weiteren Ausgestaltung des Stabilisator-Schuhs erstreckt sich der Schenkel mit der U-profilförmigen Abkantung über die gesamte Regalbreite bzw. Länge des Fachbodens und am anderen Ende wiederum einen flach ausgebildeten Schenkel eines weiteren Stabilisator-Schuhs aufweist und dieser Schenkel zwischen dem Längspfosten und der Traverse eingesetzt ist und in dessen U-profilförmige Abkantung die Längsaußenseite eines Fachbodens eingeschoben ist.

Somit kann sich der Stabilisator-Schuh über die gesamte Regalbreite erstrecken, so dass der Fachboden an seiner Längsaußenseite vollständig von der U-profilförmige Abkantung der Schenkel erfasst ist. Dadurch wird das Regal noch stärker stabilisiert, ebenso wie der darin eingeschobene Fachboden, der darüber hinaus noch gegen Durchbiegung infolge der Belastung durch darauf gelagerte Gegenstände geschützt wird. Gegebenenfalls kann sich dieser Schenkel auch nur teilweise über die Längsaußenseite des Fachbodens erstrecken. Der sich über die gesamte Regalbreite erstreckende Stabilisator-Schuh kann aber auch als Träger dienen, z.B. für Reifen und Fahrzeugräder. Der andere Schenkel muss hierfür nicht unbedingt eine U-profilförmige Abkantung aufweisen, sondern kann andere mögliche Formen für einen solchen Zweck besitzen, z.B. eine im Querschnitt runde oder quadratische Rohrform.

Alternativ wird die Aufgabe auch dadurch gelöst, dass ein Stabilisator-Schuh einen Schenkel besitzt, der an seinen sich gegenüberliegenden Längsseiten jeweils eine rechtwinklige Abkantung aufweist und somit ein U-Profil bildet, in das die Längsaußenseite eines Fachbodens eingeschoben ist, und dass der Schenkel mit den an seinen sich gegenüberliegenden Längsseiten U-förmig ausgebildeten Abkantungen Bestandteil der Traverse oder des Längspfostens ist, wobei der Schenkel rechtwinklig und waagerecht davon wegragend ausgebildet ist.

Somit ist der Stabilisator-Schuh Teil z.B. der Traverse. Das heißt, jeweils ein Stabilisator-Schuh mit dem jeweiligen Schenkel mit der rechtwinklig zur Traverse verlaufenden U-profilförmigen Abkantung ist an jeder Seite der Traverse angeformt. Ist der Stabilisator-Schuh mit dem jeweiligen Schenkel mit der rechtwinklig zum Längspfosten verlaufenden U-profilförmigen Abkantung Bestandteil eines Längspfostens, sind zwei sich an einer Stirnseite des Regals gegenüberstehende Längspfosten jeweils mit einem solchen Schenkel als Stabilisator-Schuh versehen. Der Stabilisator-Schuh ist dabei in die Traverse oder den Längspfosten integriert. Bezüglich des Schenkels mit der U-profilförmigen Abkantung treffen auch alle Merkmale und Vorteile zu, die bereits zuvor zur Ausbildung des Stabilisator-Schuhs als separates einteiliges Bauelement beschrieben wurden.

Auch bei dieser Ausführungsform des Stabilisator-Schuhs kann sich der Schenkel mit der U-profilförmigen Abkantung über die gesamte Regalbreite bzw. Länge des Fachbodens erstrecken und am anderen Ende in die Traverse oder den Längspfosten übergehen, wie dies in Bezug auf den Stabilisator-Schuh als separates einteiliges Bauelement beschrieben wurde. Gegebenenfalls können der Schenkel mit der U-profilförmigen Abkantung und die zugehörige Traverse z.B. mittels Steck-, Schraub- oder Nietverbindungen verbunden sein.

Der der Erfindung zugrunde liegende Gedanke wird in der nachfolgenden Beschreibung anhand eines Ausführungsbeispieles, das in den Zeichnungen dargestellt ist, näher beschrieben. Es zeigen:
- Fig. 1: eine Perspektivansicht eines Regals zur Lagerung von Gegenständen,
- Fig. 2: eine Teilperspektivansicht eines Fachbodens für ein Regals gemäß Fig. 1,
- Fig. 3: eine Seitenansicht eines Längspfostens für ein Regal gemäß Fig. 1,
- Fig. 4: eine Querschnittansicht des Längspfostens gemäß Fig. 3,
- Fig. 5: eine Seitenansicht einer Traverse für ein Regal gemäß Fig. 1,
- Fig. 6: eine Abwicklung des erfindungsgemäßen Stabilisator-Schuhs zur Verwendung in einem Regal,
- Fig. 7 bis 9: verschiedene Ansichten des Stabilisator-Schuhs gemäß Fig. 6 und
- Fig. 10: einen in eine Traverse und einen Längspfosten eingesetzten Stabilisator-Schuh.

Fig. 1 zeigt ein Regal 1, welches einen rechteckigen Grundriss aufweist und vorzugsweise vollständig aus einem metallischen Blechmaterial besteht. An jedem der Eckpunkte des Regals 1 befindet sich ein vertikaler Längspfosten 2. Des Weiteren sind die jeweiligen stirnseitigen Paare von Längspfosten 2 durch drei waagerecht aneinander liegende Fachböden 3 miteinander verbunden, auf denen nicht gezeigte Gegenstände aller Art gelagert werden.

Fig. 2 zeigt eine perspektivische Teilansicht des Fachbodens 3. An jeder dessen Längsseiten ist eine nach unten ragende Längsseitenwand 4 angelenkt. Das untere freie Ende der Längsseitenwand 4 besitzt eine rinnenförmige Umkantung 5. An den Stirnseiten des Fachbodens 3 ist jeweils eine nach unten ragende Stirnseitenlasche 6 angelenkt und ist zur klemmenden Befestigung seiner Stirnseiten zwischen den Längspfosten 2 des Regals 1 und Traversen vorgesehen.

Die Fig. 3 und 4 zeigen einen Längspfosten 2 des Regals 1. Dieser weist auf seinen Seitenflächen rasterartig zueinander beabstandete Ausnehmungen 7 auf. Ferner ist, wie in Fig. 4 gezeigt, der Längspfosten 2 als aus einem Flachbandmaterial gewalztes Hohlprofil ausgebildet und weist somit im Querschnitt eine im Wesentlichen T-Form auf.

Die Fig. 5 zeigt eine Traverse 8 für ein Regal 1, die zwischen zwei beabstandeten Längspfosten 2, die stirnseitig des Regals 1 angeordnet sind, eingesetzt wird. Die Traverse 8 besitzt ein Grundbauteil 9 in Form einer aufwärts offenen Aufnahmetasche 10, wie in Fig. 10 dargestellt, mit einer oberen waagerechten Auflagekante 11, auf der im eingesetzten Zustand die Unterfläche des Fachbodens aufliegt. An den Randabschnitten der Traverse 8 ist jeweils ein Paar von horizontal und vertikal zueinander beabstandeten Einhängehaken 12 ausgeformt. Die Einhängehaken 12 greifen in die Ausnehmungen 7 der Längspfosten 2 des Regals 1 ein. Die Stirnseitenlasche 6 des Fachbodens 3 wird in die aufwärts offenen Aufnahmetasche 10 der Traverse 8 eingeschoben, so dass der Fachboden 3 zwischen der Traverse 8 und den Längspfosten 2 sicher verklemmt-ist. Weist die Traverse 8 keine Aufnahmetasche auf, wird die Stirnseitenlasche 6 des Fachbodens 3 unmittelbar zwischen der Traverse 8 und den Längspfosten 2 verklemmt.

Fig. 6 zeigt einen als separates einteiliges Bauelement ausgebildeten Stabilisator-Schuh 13. Dabei sind die Biegekanten der Abwicklung in Strich-Strich-Linien dargestellt. Wird die Abwicklung des Stabilisator-Schuhs 13 abgekantet, erhält dieser eine im Wesentlichen L-Form mit einem ersten Schenkel 14 und einem rechtwinklig dazu gebogenen zweiten Schenkel 15. Am Schenkel 14 ist ein Paar von rasterartig zu den Ausnehmungen 7 des Längspfostens 2 passenden Löchern 16 zum Durchgriff der Paare von Einhängehaken 12 der Traverse 8 ausgeformt. Der erste Schenkel 14 wird somit zwischen dem zugehörigen Längspfosten 2 und der zugehörigen Traverse 8 eingesetzt. Der zweite Schenkel 15 weist an seinen sich gegenüberliegenden Längsseiten jeweils eine rechtwinklige Abkantung 17 auf. Dadurch wird ein U-Profil 18 gebildet, in das die Längsaußenseite 4 des Fachbodens 3 eingeschoben wird.

Fig. 10 zeigt zunächst im unteren Teil einen Längspfosten 2 des Regals 1, bei dem eine Traverse 8 derart befestigt ist, dass deren Einhängehaken 12 in die Ausnehmungen 7 im Längspfosten 2 eingreifen. In die aufwärts offene Aufnahmetasche 10 der Traverse 8 ist eine Stirnseitenlasche 6 eines Fachbodens 3 eingeschoben, der in Strich-Punkt-Punkt-Strichlinien dargestellt ist. Im oberen Teil der Fig. 10 ist ein Stabilisator-Schuh 13 gezeigt, der derart in die Aufnahmetasche 10 der Traverse eingesetzt wird, dass die Löcher im Schenkel 14 des Stabilisator-Schuhs 13 deckungsgleich mit den Ausnehmungen 7 im Längspfosten 2 sind und von den Einhängehaken 12 der Traverse 8 durchdrungen werden. In die U-profilförmige Abkantung 17 des Schenkels 15 wird dabei die Längsaußenseite 4 eines Fachbodens 3 eingeschoben, der gemeinsam mit dem gesamten Regal 1 durch das U-Profil 18 des Schenkels 15 stabilisiert wird.

### Liste der Bezugszeichen

- 1: Regal
- 2: Längspfosten
- 3: Fachboden
- 4: Längsseitenwand, Längsaußenseite
- 5: Umkantung
- 6: Stirnseitenlasche
- 7: Ausnehmung
- 8: Traverse
- 9: Grundbauteil
- 10: Aufnahmetasche
- 11: Auflagekante
- 12: Einhängehaken
- 13: Stabilisator-Schuh
- 14: Erster Schenkel
- 15: Zweiter Schenkel
- 16: Löcher
- 17: Abkantung
- 18: U-Profil

## Patentansprüche

1. Ein Regal (1) zur Lagerung von Gegenständen, das an seinen Eckpunkten vertikale Längspfosten (2) mit rasterartig ausgebildeten Ausnehmungen (7) aufweist, in die eine mit Einhängehaken (12) versehene Traverse (8) eingehängt ist, die eine vorgespannte, aufwärts offene Aufnahmetasche (10) besitzt, in welche ein oder mehrere Fachböden (3) selbstklemmend gehaltert sind, **dadurch gekennzeichnet, dass** ein Stabilisator-Schuh (13) als separates einteiliges Bauelement und im Wesentlichen L-förmig ausgebildet ist, wobei der eine Schenkel (14) flach ausgebildet und zwischen dem Längspfosten (2) und der Traverse (8) eingesetzt ist, und der andere Schenkel (15) an seinen sich gegenüberliegenden Längsseiten jeweils eine rechtwinklige Abkantung (17) aufweist und somit ein U-Profil (18) bildet, in das die Längsaußenseite (4) eines Fachbodens (3) eingeschoben und verklemmt ist.

2. Regal nach Anspruch 1, **dadurch gekennzeichnet, dass** an dem flach ausgebildeten Schenkel (14) mindestens ein Paar von rasterartig zu den Ausnehmungen (7) des Längspfostens (2) passende Löcher (16) ausgeformt ist.

3. Regal nach Anspruch 2, **dadurch gekennzeichnet, dass** der Schenkel (14) mit dem mindestens einen Paar von rasterartig zu den Ausnehmungen (7) des Längspfostens (2) passend ausgeformten Löchern (16) zwischen der Traverse (8) und dem Längspfosten (2) verklemmt ist, wobei die Einhängehaken (12) der Traverse (8) durch die Löcher (16) des Schenkels (14) ragen.

4. Regal nach den Ansprüchen 1 bis 3, **dadurch gekennzeichnet, dass** sich der Schenkel (15) mit der U-profilförmigen Abkantung (17) über die gesamte Regalbreite bzw. Länge des Fachbodens (3) erstreckt und am anderen Ende wiederum einen flach ausgebildeten Schenkel (14) eines weiteren Stabilisator-Schuhs (13) aufweist und dieser Schenkel (14) zwischen dem Längspfosten (2) und der Traverse (8) eingesetzt ist und in dessen U-profilförmige Abkantung (17) die Längsaußenseite (4) eines Fachbodens (3) eingeschoben ist.

5. Regal nach dem Oberbegriff des Anspruches 1, **dadurch gekennzeichnet, dass** ein Stabilisator-Schuh (13) einen Schenkel (15) besitzt, der an seinen sich gegenüberliegenden Längsseiten jeweils eine rechtwinklige Abkantung (17) aufweist und somit ein U-Profil (18) bildet, in das die Längsaußenseite (4) eines Fachbodens (3) eingeschoben ist, und dass der Schenkel (15) mit den an seinen sich gegenüberliegenden Längsseiten U-förmig (18) ausgebildeten Abkantungen (17) Bestandteil der Traverse (8) oder des Längspfostens (2) ist, wobei der Schenkel (15) rechtwinklig und waagerecht davon wegragend ausgebildet ist.

6. Regal nach Anspruch 5, **dadurch gekennzeichnet, dass** sich der Schenkel (15) mit der U-profilförmigen Abkantung (17) über die gesamte Regalbreite bzw. Länge des Fachbodens (3) erstreckt und am anderen Ende in die Traverse (8) oder den Längspfosten (2) übergeht.

## Claims

1. A shelf (1) for storing objects, which has on its corner points vertical longitudinal posts (2) with lockable recesses (7), into which a strut (8) provided with mounting hooks (12) is suspended, which possesses a prestressed, open upward retaining pocket (10), in which one or several shelf bottoms (3) are held in a self-clamping manner, **characterised in that** a stabiliser shoe (13) is designed as a separate one-piece component and substantially in the form of an L, whereas one branch (14) is designed flat and is inserted between the longitudinal post (2) and the strut (8), and the other branch (15) has respectively a right-angled folded edge (17) at its opposed longitudinal sides and hence forms a U-shaped profile (18), into which the longitudinal external side (4) of a shelf bottom (3) is inserted and clamped.

2. Shelf according to claim 1, **characterised in that** at least one pair of holes (16) matching the recesses (7) of the longitudinal post (2) in a locking manner is formed on the flatly designed branch (14).

3. Shelf according to claim 2, **characterised in that** the branch (14) with said at least one pair of holes (16) formed to match the recesses (7) of the longitudinal post (2) in a locking manner is clamped between the strut (8) and the longitudinal post (2). whereas the mounting hooks (12) of the strut (8) protrude through the holes (16) of the branch (14).

4. Shelf according to claims 1 to 3, **characterised in that** the branch (15) extends with the U-shaped profiled folded edge (17) over the whole shelf width or length of the shelf bottom (3) and in turn has on the other end a flatly designed branch (14) of a further stabiliser shoe (13) and this branch (14) is inserted between the longitudinal post (2) and the strut (8) and the longitudinal external side (4) of a shelf bottom (3) is inserted into whose U-shaped profiled folded edge (17).

5. Shelf according to the preamble of the claim 1, **characterised in that** a stabiliser shoe (13) has a branch (15), which has respectively a right-angled folded edge (17) at its opposed longitudinal sides and hence forms a U-shaped profile (18), into which the longitudinal external side (4) of a shelf bottom (3) is inserted, and that the branch (15) with the folded edges (17) U-shaped (18) at its opposed longitudinal sides is integral part of the strut (8) or of the longitudinal post (2), whereas the branch (15) is designed right-angled and horizontal, protruding away therefrom.

6. Shelf according to claim 5, **characterised in that** the branch (15) extends with the U-shaped profiled folded edge (17) over the whole shelf width or length of the shelf bottom (3) and turns into the strut (8) or the longitudinal post (2) on the other end.

## Revendications

1. Etagère (1) destiné à stocker des objects, présentant en ses coins des montants longitudinaux verticaux (2) pourvus d'évidements (7) constitués par encliquetage, dans lesquels une traverse (8) munie de crochets de suspension (12) possédant une poche de réception (10) ouverte vers le haut et précontrainte, dans laquelle un ou plusieurs fonds d'étagère (3) sont maintenus par autoblocage, **caractérisée en ce qu'**un patin stabilisateur est conçu comme élément de onstruction monobloc et sensiblement en forme de L, dans lequel un côté (14) est plat et est inséré entre le montant longitudinal (2) et la traverse (8) et l'autre côté (15) présente en ses tranches longitudinales opposées respectivement un angle de courbure (17) en équerre et forme ainsi un profil en U (18), dans lequel la tranche externe longitudinale (4) d'un fond d'étagère (3) est insérée et bloquée.

2. Etagère selon la revendication 1, **caractérisée en ce qu'**au moins une paire de trous (16) adaptés aux évidements (7) du montant longitudinal (2) est formée par encliquetage au niveau du côté plat (14).

3. Etagère selon la revendication 2, **caractérisée en ce que** le côté (14) comprenant ladite au moins une paire de trous (16) adaptés aux évidements (7) du montant longitudinal (2) par encliquetage est bloquée entre la traverse (8) et le montant longitudinal (2), où les crochets de suspension (12) de la traverse (8) pénètrent dans les trous (16) du côté (14).

4. Etagère selon les revendications 1 à 3, **caractérisée en ce que** le côté (15) comprenant l'angle de courbure (17) au profil en forme de U s'étend sur toute la largeur de l'étagère ou toute la longueur du fond d'étagère (3) et présente de nouveau à l'autre extrémité un côté plat (14) d'un autre patin stabilisateur (13), ledit côté (14) étant inséré entre le montant longitudinal (2) et la traverse (8) tandis que la tranche externe longitudinale (4) d'un fond d'étagère (3) est insérée dans l'angle de courbure (17) au profil en forme de U dudit côté.

5. Etagère (13) selon le préambule de la revendication 1, **caractérisée en ce qu'**un patin stabilisateur (13) possède un côté (15), présentant en ses tranches longitudinales opposées respectivement un angle de courbure (17) en équerre et forme ainsi un profil en U (18), dans lequel la tranche externe longitudinale (4) d'un fond d'étagère (3) est insérée, et que le côté (15) comportant des angles de courbure (17) en forme de U (18) en ses tranches longitudinales opposées est partie intégrante de la traverse (8) ou du montant longitudinal (2), tandis que le côté (15) est à angle droit et horizontalement tout en dépassant dudit montant.

6. Etagère selon la revendication 5, **caractérisée en ce que** le côté (15) présentant l'angle de courbure (17) au profil en forme de U s'étend sur toute la largeur de l'étagère ou toute la longueur du fond d'étagère (3) et passe dans la traverse (8) ou le montant longitudinal (2) à l'autre extrémité.
